# EUROPÄISCHE PATENTSCHRIFT

(11) **EP 0 495 335 B1**
(45) Veröffentlichungstag und Bekanntmachung des Hinweises auf die Patenterteilung: **30.11.1994**
(21) Anmeldenummer: 91810679.0
(22) Anmeldetag: 23.08.1991
(51) Int. Cl.: B65D 5/66, B65D 5/72

(54) **Schachtel mit einem Klappdeckel und Zuschnitt zur Herstellung derselben**
Box having a hinged lid and blank for the manufacture of such a box
Boîte avec couvercle articulé et flan pour la fabrication d'une telle boîte

(30) Priorität: 14.01.1991 CH 80/91
(43) Veröffentlichungstag der Anmeldung: 22.07.1992
(73) Patentinhaber: ZEILER AG, CH-3098 Köniz (CH)
(72) Erfinder: Hüberli, Wilhelm, CH-3096 Oberbalm (CH)
(74) Vertreter: AMMANN PATENTANWAELTE AG BERN

(56) Entgegenhaltungen:
- CH-A- 534 616
- DE-U- 8 717 056
- GB-A- 310 132
- GB-A- 979 355
- US-A- 3 241 737
- US-A- 4 182 476

## Beschreibung

Die vorliegende Erfindung betrifft eine Schachtel mit einem Klappdeckel gemäss Oberbegriff des Anspruchs 1. Eine derartige Schachtel ist bekannt aus der GB-A-979 355. Der Klappdeckel dieser bekannten Schachtel weist Kanten auf, die durch Anschlag gegen einen Deckteil die Offen- bzw. Schliessstellung des Klappdeckels bestimmen. Der Klappdeckel wird jedoch in diesen Stellungen nicht gehalten und kann somit ungewollt aus diesen Stellungen verschwenkt werden, was sich insbesondere nachteilig auswirkt, wenn der Klappdeckel durch den Schachtelinhalt aus seiner Schliessstellung gedrückt wird.

Eine ähnlich aufgebaute Schachtel ist aus dem DE-U-8 717 056 bekannt. Auch hier sind die Endstellungen des Klappdeckels nur durch Anschlag gegen andere Schachtelteile bestimmt.

Ziel vorliegender Erfindung ist es, mit einer ganz anderen Konzeption der Schachtel mit Klappdeckel, die genannten Nachteile zu vermeiden bzw. andere Vorteile zu erzielen. Die Lösung der gestellten Aufgabe ist im Kennzeichen des Anspruchs 1 umschrieben. Der Klappdeckel wird in seinen Endstellungen durch den Rast-Mechanismus gesichert, so dass ein unbeabsichtigtes Oeffnen praktisch ausgeschlossen ist. Die Offenstellung des Deckels kann in gewissen Grenzen so gewählt werden, dass eine auf den Schachtelinhalt abgestimmte Ausgussöffnung entsteht.

Die Erfindung betrifft auch einen Zuschnitt gemäss Anspruch 6, zur Herstellung der erfindungsgemässen Schachtel.

Anhand der Zeichnung werden nun zwei Ausführungsbeispiele der erfindungsgemässen Schachtel und des Zuschnitts zu deren Herstellung näher erläutert.
- Fig. 1: zeigt den Zuschnitt zur Herstellung der ersten Ausführungsform der Schachtel,
- Fig. 2: zeigt einen Schnitt durch die Schachtel bei geöffneten Klappdeckel,
- Fig. 3: zeigt einen Schnitt durch die Schachtel bei geschlossenem Klappdeckel,
- Fig. 4: zeigt einen Schnitt nach Linie IV-IV in Fig. 2 und die
- Fig. 5 und 6: zeigen eine zweite Ausführungsform des Zuschnitts bzw. der Schachtel.

Die Schachtel nach Fig. 1-4, weist einen Schachtelmantel rechteckigen Querschnitts auf, der aus je zwei schmalen Mantelteilen 1 und 2, und zwei breiten Mantelteilen 3 und 4 besteht. Durch Verkleben des Mantelteils 2 mit einem Verbindungslappen 5 entsteht der geschlossene Schachtelmantel gemäss Figuren 2 und 3. An die Mantelteile 1 bis 4 schliessen Bodenlappen 6 bis 9 an, welche in bekannter Weise zu einem Boden verklebt sind. Soweit entspricht der Schachtelkörper mit dem Mantel und Boden herkömmlichen Schachtelkörpern.

An der Aussenseite des Verbindungslappens 5 schliesst über eine Faltlinie 10 eine Klappe 11 an, die bei der erstellten Schachtel frei beweglich innen am breiten Mantelteil 4 liegt, wie die Figuren 2 bis 4 zeigen. Durch eine Schnittlinie 12 in der Faltlinie 10 bzw. gegenüber derselben etwas nach aussen versetzt, ist zugleich die Elastizität dieser Faltlinie bestimmt und durch den Vorsprung 13 des Verbindungslappens 5, die Lage dieses Lappens bzw. der Klappe 11 im Schachtelmantel eindeutig bestimmt.

Am schmalen Mantelteil 1 schliesst über eine Faltlinie 14 ein etwa rechteckiger Deckteil 15 des Klappdeckels an, der gemäss Figuren 2 und 3 um diese Faltlinie verschwenkt werden kann. Auf der einen Seite schliesst an den Deckteil 15 über eine Faltlinie 16 ein segmentförmiger Seitenteil 17 an, der bei montierter Schachtel bei jeder Stellung des Klappdeckels an der Innenseite des Mantelteils 3 ins Schachtelinnere greift, wie insbesondere Figur 4 zeigt. An der gebenüberliegenden Seite des Deckteils 15 schliesst über eine Faltlinie 18 ein segmentförmiger Seitenteil 19 an. Er ist über zwei Faltlinien 20 und 21 bzw. einen dazwischen gebildeten Rasthebel 22, mit einem dreieckigen Teil 23 verbunden, welcher seinerseits über eine Faltlinie 24 mit dem breiten Mantelteil 4 verbunden ist. Zwischen dem Seitenteil 19 und dem Materialdreieck 23 liegt eine Schnittlinie 25 bzw. ein Ausschnitt 26, derart, dass die Teile 19 und 23 nur über den Rasthebel 22 miteinander verbunden sind.

Bei der montierten Schachtel greifen die Seitenteile 17 und 19 ins Schachtelinnere, wobei der Seitenteil 19, der Rasthebel oder Kniehebel 22 und der dreieckige Teil 23 zwischen der Klappe 11 und der breiten Mantelseite 4 liegen. Bei geöffnetem Deckel gemäss Figuren 2 und 4, ist der Rasthebel oder Kniehebel 22 gemäss Figur 4 gegenüber der Faltlinie 21 leicht nach innen geneigt, aufwärts gerichtet und hält den Deckel in der Offenlage gemäss Figuren 2 und 4. Der elastische Druck zwischen der Klappe 11 und dem Mantelteil 4, der auch noch unterstützt sein kann durch den Druck des nicht dargestellten Schachtelinhalts, hält den Mechanismus in dieser Stellung, womit die Offenstellung des Deckels und damit auch die Ausgussöffnung eindeutig bestimmt ist. Zum Schliessen drückt man auf den Klappdeckel, womit über den Seitenteil 19 der Rasthebel 22 um die Faltlinien 20 und 21 nach unten verschwenkt wird, wobei der Mantelteil 4 und die Klappe 11 elastisch gespreizt werden, und dann durch ihre Elastizität den Rasthebel 22 in seiner nach unten geschwenkten Position und damit den Klappdeckel in seiner Schliesslage gemäss Figur 3 halten.

Die Fig. 5 und 6 zeigen die zweite Ausführungsform des Zuschnitts bzw. der Schachtel. In diesen Figuren sind entsprechende Teile gleich bezeichnet wie in den Fig. 1 bis 4 und werden nicht mehr erläutert. Der freie Rand des Seitensteils 17' des Deckels ist zurückversetzt um Platz zu schaffen für einen mit dem Mantelteil 3 über eine Aufreisslinie 27 verbundenen Aufreissstreifen 28 mit dem über eine perforierte Linie ein Klebstreifen 30 verbunden ist. Das über den Klebstreifen 30 vorstehende freie Ende 28' des Aufreissstreifens ist durch eine Schnittlinie 31 vom Mantelteil 3 getrennt.

Bei geschlossener Schachtel gemäss Fig. 6 ist der Klebstreifen 30 auf den Deckteil 15 geklebt, womit der Deckel über den Aufreissstreifen 28 und die Aufreisslinie 27 mit dem Mantelteil 3 verbunden und damit in geschlossener Lage gesichert ist. Zugleich ist ein Garantieverschluss erzielt, d.h. solange der Aufreissstreifen 28 vorhanden und mit dem Mantelteil 3 verbunden ist, besteht Gewähr dafür, dass die Schachtel noch nicht geöffnet worden ist. Zum Oeffnen der Schachtel wird der Aufreissstreifen an seinem freien Ende 28' erfasst und längs der Linien 27 und 29 abgerissen. Damit wird der Deckel frei und kann aufgeklappt werden.

## Patentansprüche

1. Schachtel mit einem Klappdeckel, der um eine Kante (14) des Schachtelkörpers schwenkbar ist und einen Deckteil (15) aufweist, der bei geschlossenem Deckel die Deckseite der Schachtel bildet, wobei der Deckel in den Schachtelkörper (1-9) eingreifende Seitenteile 7, 19) aufweist und wobei Mittel vorgesehen sind, welche die Schwenkbewegung des Deckels begrenzen, dadurch gekennzeichnet, dass einer der Seitenteile (19) mit einem Rast-Mechanismus (11, 22) zur Bestimmung der Offen- und Schliesslage des Klappdeckels verbunden ist, welcher Rast-Mechanismus einen Rasthebel (22) aufweist, der zwischen dem Seitenteil (19) und einem weiteren, mit einem benachbarten Mantelteil (4) des Schachtelkörpers über eine Faltlinie (24) verbundenen Teil (23) schwenkbar verbunden ist, wobei der Rasthebel (22) in zwei entgegengesetzt gerichteten Lagen flach zwischen elastisch spreizbaren Schachtelteilen (4, 11) liegt je nachdem der Deckel offen oder geschlossen ist.

2. Schachtel nach Anspruch 1, dadurch gekennzeichnet, dass der Deckteil (15) bei geschlossenem Klappdeckel in der Ebene der Oeffnungskanten (14, 24) des Schachtelkörpers 81-9) liegt.

3. Schachtel nach Anspruch 1 oder 2, deren Mantel (1-4) an einer Seite mittels eines innenliegenden, geklebten Verbindungslappens (5) geschlossen ist, dadurch gekennzeichnet, dass am Verbindungslappen (5) eine an der benachbarten Mantelseite (4) freibeweglich anliegende Klappe (11) anschliesst, zwischen welcher Klappe (11) und der benachbarten Mantelseite (4) der Rasthebel (22) liegt.

4. Schachtel nach Anspruch 3, dadurch gekennzeichnet, dass der Schachtelmantel (1-4) an einer Stirn- bzw. Schmalseite (2) verklebt ist, und dass die Klappe (11) an einer benachbarten Breit- bzw. Flachseite (4) des Schachtelmantels liegt.

5. Schachtel nach einem der Ansprüche 1-4, dadurch gekennzeichnet, dass ein Aufreissstreifen (28) vorgesehen ist, der über aufreissbare Linien (27, 29) einerseits mit einem Mantelteil (3) und andererseits mit einem mit dem Deckel verklebten Klebstreifen (30) verbunden ist.

6. Einteiliger Zuschnitt zur Herstellung der Schachtel nach Anspruch 1 mit vier Mantelteilen (1-4) zur Bildung eines Schachtelmantels, Bodenlappen (6-9) zur Bildung eines Bodens und Teilen (15-19) zur Bildung eines Klappdeckels, wobei an einen Mantelteil (1) über eine Faltlinie (14) ein Deckteil (15) anschliesst, an welchen über Faltlinien (16, 18) beidseitig Seitenteile (17 bzw. 19) anschliessen, dadurch gekennzeichnet, dass der eine Seitenteil (19) über einen faltbaren Rasthebel (22) mit einem weiteren, mit einem benachbarten Mantelteil (4) des Schachtelkörpers über eine Faltlinie (24) verbundenen Teil (23) schwenkbar verbunden ist und dass ein weiterer, bei montierter Schachtel am genannten benachbarten Mantelteil (4) anliegender Schachtelteil (11) vorgesehen ist, zwischen welchen und den genannten benachbarten Mantelteil (4) der Rasthebel (22) einbringbar ist.

7. Zuschnitt nach Anspruch 6, dadurch gekennzeichnet, dass die Seitenteile (17, 19) segmentförmig sind.

8. Zuschnitt nach Anspruch 6 oder 7, dadurch gekennzeichnet, dass der Rasthebel (22) am Aussenrand des einen Seitenteils (19) liegt und durch einen Ausschnitt (26) und/oder eine Schnittlinie (25) innerhalb desselben frei beweglich gemacht ist.

9. Zuschnitt nach einem der Ansprüche 6-8, mit einem an einen Mantelteil (3) anschliessenden Verbindungslappen (5), an welchen gegenüber dem Mantelteil (3) längs einer Faltlinie (10) der weitere Schachtelteil (11) anschliesst.

10. Zuschnitt nach Anspruch 9, dadurch gekennzeichnet, dass die Elastizität der Faltlinie (10) zwischen der Klappe (11) und dem Verbindungslappen (5) durch mindestens einen Schnitt (12) in der Faltlinie (10) bestimmt ist.

## Claims

1. A carton having a lift-up lid which is capable of being swung around an edge (14) of the carton body and comprises a cover portion (15) which forms the cover side of the carton when the lid is closed, said lid comprising lateral portions (7, 19) which engage in the carton body (1-9), and means being provided which limit the pivoting movement of said lid, characterised in that one of said lateral portions (19) is connected to a snap-in mechanism (11, 22) determining the open and the closed positions of said lift-up lid, said snap-in mechanism comprising a snap-in lever (22) which is pivotably connected between said lateral portion (19) and another portion (23) which is connected to an adjoining envelope portion (4) of the carton body by a folding line (24), said snap-in lever (22) being flat between two resiliently spreadable carton portions (4, 11) in two opposite positions according to whether said lid is open or closed.

2. Carton according to claim 1, characterised in that said cover portion (15) is in the plane of the opening edges (14, 24) of the carton body (1-9) when the lid is closed.

3. Carton according to claim 1 or 2, whose envelope (1-4) is closed on one side by means of an internal, glued connecting tab (5), characterised in that a flap (11) which rests on the adjoining envelope side (4) while being freely movable is connected to said connecting tab (5), said snap-in lever (22) being disposed between said flap (11) and said adjoining envelope side (4).

4. Carton according to claim 3, characterised in that said carton envelope (1-4) is glued together on a front resp. a narrow side (2) thereof, and in that said flap (11) is located on an adjoining wide resp. flat side (4) of said carton envelope, respectively.

5. Carton according to any one of claims 1 to 4, characterised in that a tear-off strip (28) is provided which is connected by detachable lines (27, 29) to an envelope portion (3), on one hand, and to an adhesive strip (30) which is glued to the lid, on the other hand.

6. A blank in one piece for the manufacture of the carton according to claim 1, comprising four envelope portions (1-4) forming a carton envelope, bottom tabs (6-9) forming a bottom, and parts (15-19) forming a lift-up lid, a cover portion (15) being connected by a folding line (14) to an envelope portion (1), and lateral portions (17 resp. 19) being connected on both sides by folding lines (16, 18) to said cover portion, characterised in that one of said lateral portions (19) is pivotably connected by a foldable snap-in lever (22) to another portion (23) which is connected by a folding line (24) to an adjoining envelope portion (4) of the carton body, and in that a further carton portion (11) is provided which is adjacent the mentioned adjoining envelope portion (4) in the assembled carton, said snap-in lever (22) being capable of being engaged between said further carton portion (11) and said adjoining envelope portion (11).

7. Blank according to claim 6, characterised in that said lateral portions (17, 19) are segment-shaped.

8. Blank according to claim 6 or 7, characterised in that said snap-in lever (22) is located at the outer edge of one of said lateral portions (19) and is rendered freely movable by means of a cutout (26) and/or a cutting line (25) inside the same.

9. Blank according to any one of claims 6 to 8, comprising a connecting tab (5) extending from an envelope portion (3), said further carton portion (11) being connected opposite said envelope portion (3) to said connecting tab along a folding line (19).

10. Blank according to claim 9, characterised in that the elasticity of the folding line (10) between said flap (11) and said connecting tab (5) is determined by at least one cut (12) in said folding line (10).

## Revendications

1. Boîte ayant un couvercle rabattant orientable autour d'une arête (14) du corps de la boîte et comprenant une partie de couverture (15) qui forme le côté couvrant de la boîte lorsque le couvercle est fermé, ledit couvercle comprenant des parties latérales (7, 9) qui s'engagent dans le corps de la boîte (1-9), et des moyens étant prévus qui limitent le mouvement basculant du couvercle, caractérisé en ce que l'une desdites parties latérales (19) est reliée à un mécanisme d'arrêt (11, 22) déterminant la position ouverte et fermée du couvercle rabattant, ledit mécanisme d'arrêt comprenant un levier d'arrêt (22) attaché de manière orientable entre ladite partie latérale (19) et une partie additionnelle (23) reliée à une partie d'enveloppe (4) voisine par l'intermédiaire d'une ligne de pliage (24), ledit levier d'arrêt étant aplati entre des parties de la boîte (4, 11) pouvant s'écarter élastiquement et orienté dans deux directions opposées selon que ledit couvercle est ouvert ou fermé.

2. Boîte selon la revendication 1, caractérisée en ce que la partie de couverture (15) se trouve dans le plan des arêtes d'ouverture (14, 24) du corps de la boîte (1-9) lorsque le couvercle est fermé.

3. Boîte selon la revendication 1 ou 2, dont l'enveloppe (1-4) est fermée d'un côté au moyen d'une languette de connexion (5) intérieure, caractérisée en ce qu'un volet (11) qui repose librement sur le côté voisin (4) de l'enveloppe est relié à ladite languette de connexion (5), ledit levier d'arrêt étant disposé entre ledit volet (11) et ledit côté (4) de l'enveloppe.

4. Boîte selon la revendication 3, caractérisée en ce que l'enveloppe de la boîte (1-4) est collée sur un côté frontal ou étroit (2), et que ledit volet (11) repose sur un côté plat ou large (4) attenant de l'enveloppe de la boîte.

5. Boîte selon l'une quelconque des revendications 1-4, caractérisée en ce qu'une languette de déchirage (28) est prévue qui est reliée par des lignes de déchirage (27, 29) à une partie de l'enveloppe (3), d'une part, et à un ruban adhésif (30) collé au couvercle, d'autre part.

6. Découpage en une pièce pour la fabrication de la boîte selon la revendication 1, comprenant quatre parties d'enveloppe (1-4) pour la formation d'une enveloppe de la boîte, des languettes de fond (6-9) pour la formation d'un fond et des parties (15-19) pour la formation d'un couvercle rabattant, une partie de couverture (15) étant attachée par une ligne de pliage (14) à l'une des parties de l'enveloppe (1), à laquelle couverture sont reliées des deux côtés par l'intermédiaire de lignes de pliage (16, 18) des parties latérales (17 et 19), caractérisé en ce que l'une des parties latérales (19) est reliée de manière orientable et par l'intermédiaire d'un levier d'arrêt (22) pliant à une partie additionnelle (23) reliée par une ligne de pliage (24) à une partie d'enveloppe (4) voisine, et qu'une autre partie de la boîte (11) est prévue qui, dans la boîte montée, repose sur la partie d'enveloppe (4) voisine mentionnée et entre laquelle et la partie d'enveloppe (4) voisine mentionnée ledit levier d'arrêt (22) est engageable.

7. Découpage selon la revendication 6, caractérisé en ce que lesdites parties latérales (17, 19) sont en forme de segment.

8. Découpage selon la revendication 6 ou 7, caractérisé en ce que ledit levier d'arrêt se trouve au bord extérieur de l'une desdites parties latérales (19) et est rendu librement orientable par une découpure (26) et/ou une ligne de coupe (25) à l'intérieur de celle-ci.

9. Découpage selon l'une quelconque des revendications 6-8, comprenant une languette de connexion (5) attachée à l'une des parties (3) de l'enveloppe, à laquelle est reliée sur le côté opposé à ladite partie (3) d'enveloppe ladite partie additionnelle (11) de la boîte le long d'une ligne de pliage (10).

10. Découpage selon la revendication 9, caractérise en ce que l'élasticité de la ligne de pliage (10) entre ledit volet (11) et ladite languette de connexion (5) est déterminée par au moins une coupure (12) dans ladite ligne de pliage (11).
